# EUROPÄISCHE PATENTSCHRIFT

(11) **EP 4 326 594 B1**
(45) Veröffentlichungstag und Bekanntmachung des Hinweises auf die Patenterteilung: **11.06.2025**
(21) Anmeldenummer: 22718235.9
(22) Anmeldetag: 13.04.2022
(51) Int. Cl.: B61G 9/06, B61G 9/08, B61G 9/14, B61G 9/16

(54) **ZUG- UND STOSSEINRICHTUNG FÜR EINE ZUGKUPPLUNG UND ZUGKUPPLUNG**
DRAW AND BUFFER GEAR FOR A RAILWAY COUPLING, AND RAILWAY COUPLING
ORGANE D'ENTRAÎNEMENT ET D'AMORTISSEMENT POUR ATTELAGE DE CHEMIN DE FER, ET ATTELAGE DE CHEMIN DE FER

(30) Priorität: 19.04.2021 DE 102021109784; 19.04.2021 DE 102021109785
(43) Veröffentlichungstag der Anmeldung: 28.02.2024
(73) Patentinhaber: Voith Patent GmbH, 89522 Heidenheim (DE)
(72) Erfinder: SCHÜLER, Martin, 42929 Wermelskirchen (DE)
(74) Vertreter: Voith Patent GmbH - Patentabteilung
(86) Internationale Anmeldenummer: PCT/EP2022/059873
(87) Internationale Veröffentlichungsnummer: WO 2022/223394

(56) Entgegenhaltungen:
- EP-A1- 2 305 531
- DE-U1- 29 610 607
- US-A- 3 186 563
- US-A- 3 249 240
- US-A- 5 908 123
- US-B1- 6 199 708

## Beschreibung

Die vorliegende Erfindung betrifft eine Zug- und Stoßeinrichtung für eine Zugkupplung, insbesondere Mittelpufferkupplung, sowie eine Zugkupplung mit einer solchen Zug- und Stoßeinrichtung.

Eine Zug- und Stoßeinrichtung wird beispielsweise in US 3 031 089 A offenbart. Diese umfasst eine Federeinrichtung mit einem hydraulischen Verdrängungsdämpfer und mit wenigstens einer Druckfeder, wobei gemäß einer ersten Ausführungsform der hydraulische Dämpfer Druckstöße absorbiert und die Druckfeder Zugstöße abfedert. Gemäß einer alternativen Ausführungsform ist im Kraftfluss parallel zum hydraulischen Dämpfer und parallel zur ersten Druckfeder eine zweite Druckfeder vorgesehen, die Druckstöße und Zugstöße abfedert. Gemäß einer dritten Ausführungsform sind zwei Druckfedern im Kraftfluss parallel zueinander angeordnet, die Zugstöße abfedern, kombiniert mit einem hydraulischen Dämpfer, der Druckstöße dämpft. Der hydraulische Dämpfer umfasst eine innere Rückstellfeder, welche eine Kolbenstange des Dämpfers nach einem Druckstoß zurückstellt. Der hydraulische Dämpfer dämpft ausschließlich Druckstöße.

Nachteilig an der Zug- und Stoßeinrichtung gemäß US 3 031 089 A ist, dass diese einen erheblichen axialen Bauraum erfordert und Druckstöße im Wesentlichen nur durch den hydraulischen Dämpfer gedämpft werden, weil die gegebenenfalls parallel angeordnete Druckfeder einen vergleichsweise kleinen Federhub umfasst. Da die Dämpfungswirkung des hydraulischen Dämpfers massen- und geschwindigkeitsabhängig ist, ist bei der ersten und dritten Ausführungsform bei geringen Geschwindigkeiten kaum eine Dämpfung vorhanden. Die Zug- und Stoßeinrichtung wird in Druckrichtung bei quasi statischer Belastung immer den vollen Hub einpuffern, was mit entsprechenden mechanischen Belastungen verbunden ist. Ferner gibt es bei einem Lastwechsel harte metallische Anschläge, die zu Lärm und Verschleiß führen. Ferner müssen verschiedene hintereinander mit Abstand angeordnete Anschlagflächen zueinander ausgerichtet werden, um eine ordnungsgemäße Funktion zu gewährleisten. Der Einbau der Zug- und Stoßeinrichtung ist dementsprechend aufwändig. Ein Ausfall des hydraulischen Dämpfers führt rasch zu einem vollständigen Versagen der Zug- und Stoßeinrichtung.

EP 2305531 A1 offenbart eine Ausführung gemäß dem Oberbegriff von Anspruch 1 mit parallel angeordneter Federeinrichtung und hydraulischer Dämpfungseinrichtung, bei welchem die Federeinrichtungen sowohl in Druck- als auch Zugrichtung wirksam sind.

Eine Zugkupplung, bei welcher Federn mit einem Reibungsdämpfer kombiniert werden, ist beispielsweise aus WO 2007/103087 A1 bekannt.

US 3 556 311 A offenbart die Kombination von Gummipuffern mit einem Luftdämpfer.

US 3 854 596 A offenbart die Kombination eines hydraulischen Dämpfers und Elastomerpuffern.

DE 20 2004 014 532 U1 offenbart einen Federwerkseinbaukasten mit einem Federwerk, das einerseits gelenkig mit einem Kupplungsarm und andererseits mit einem an einer Anschlagplatte des Fahrzeugs mit Schrauben angeschraubten Einbaukasten verbunden ist, wobei Druckkräfte über ein Zug-Druckstück, eine Feder, eine hintere Platte und ein Gehäuse auf die Druckanschläge zum Fahrzeug übertragen werden und Zugkräfte über einen Gelenkbolzen, das Gehäuse, die hintere Platte, die Feder und das Zug-Druckstück auf Zuganschläge übertragen werden.

WO 2013/040119 A1 offenbart die Kombination eines Elastomerteils mit einer Reibungsdämpfung für eine Zug- und Stoßeinrichtung einer Zugkupplung. An beiden Enden eines Stapels aus Elastomerelementen ist jeweils eine Druckplatte vorgesehen, sodass sowohl in Zugrichtung als auch in Druckrichtung Druckkräfte über den gesamten Elastomerstapel übertragen werden. Der Federweg ist daher in beiden Axialrichtungen identisch und die Zug- und Stoßeinrichtung muss bei Einbau in verschiedene Umgebungen entsprechend durch Distanzstücke oder dergleichen ergänzt werden.

EP 1 225 114 B1 offenbart eine Zug- und Stoßeinrichtung für eine Mittelpufferkupplung, bei der ein Kupplungsarm oder Kupplungsschaft mit einem Gelenk an einem Gelenkbolzen abgestützt ist, wobei bei Zugbelastung der Kupplungsschaft die Zugkraft über den Gelenkbolzen, einen Obergurt, einen Untergurt, eine Endplatte, eine zugseitige Spieleabfederung, eine Anschlagplatte und ein Federsystem auf eine Druckplatte überträgt, die sich gegen fahrzeugseitige Zuganschläge abstützt. Während der Druckbelastung überträgt der Kupplungsschaft über eine Gelenkspielabfederung die Druckkraft spielfrei auf den Gelenkbolzen, der sich an der Druckplatte abstützt, wobei die Druckplatte das Federsystem zusammendrückt und die Druckkräfte über die Anschlagplatte gegen die fahrzeugseitigen Druckanschläge weiterleitet.

WO 2016/026708 A1 offenbart eine Zug- und Stoßeinrichtung für eine Zugkupplung mit einer reversiblen und einer irreversiblen Energieverzehrvorrichtung. Die Energieverzehrvorrichtung mit irreversiblem Energieverzehr ist in Reihe zur reversiblen Energieverzehrvorrichtung geschaltet, wobei die Energieverzehrvorrichtung mit irreversiblem Energieverzehr bei Überschreitung einer vordefinierten maximalen Zug-/Stoßkraft irreversibel verformt oder zerstört wird.

EP 1 732 798 B1 offenbart eine Hochleistungsreibungskupplungszugvorrichtungs-Anordnung mit langem Hub zur Absorption von sowohl Anhänge- als auch Zuglasten, die während des Zusammenstellens eines Zuges und des Schienenbetriebs der Zugzusammenstellung an einem mittleren Schwellenelement eines Schienenfahrzeugs anliegen, mit einem Reibungskupplungsmechanismus mit verschiedenen Paaren von Plattenelementen und einem Keilelement, um während des Schließens der Reibungskupplungszugvorrichtungs-Anordnung erzeugte Wärmeenergie zu absorbieren.

US 3 150 782 A offenbart eine Zug- und Stoßeinrichtung für eine Zugkupplung, bei welcher ein hydraulischer Dämpfer parallel zu einer Vielzahl von Druckfedern geschaltet ist, um mit den Druckfedern und dem Dämpfer Zug- und Stoßkräfte gleichzeitig abzufedern.

US 3 186 563 A offenbart eine Zug- und Stoßeinrichtung für eine Zugkupplung, bei welcher ein hydraulischer Dämpfer parallel zu zwei Druckfedern angeordnet, wobei die eine nur in Zugrichtung und die andere nur in Druckrichtung wirksam ist. US 3 368 698 A offenbart eine Zug- und Stoßeinrichtung für eine Zugkupplung, bei welcher ein hydraulischer Dämpfer parallel zu einer Vielzahl von Druckfedern im Kraftfluss angeordnet ist, ferner mit einer zusätzlichen Rückstellfeder, die am Dämpfergehäuse angreift, um die Zug- und Stoßeinrichtung in ihrer Ausgangslage zurückzustellen.

US 3 447 693 A offenbart eine Zug- und Stoßeinrichtung mit hydraulischem Dämpfer und Federn, wobei der hydraulische Dämpfer innerhalb einer Reibungsdämpfvorrichtung parallel zu einer Vielzahl von Druckfedern angeordnet ist. Zwischen einer topfförmigen Ramme und einem Boden des die Dämpfungskammer ausbildenden Gehäuses ist eine Druckfeder angeordnet, um die Ramme in ihre vollständig ausgefahrene Position zu drücken.

Der vorliegenden Erfindung liegt die Aufgabe zugrunde, ein Zug- und Stoßeinrichtung für eine Zugkupplung anzugeben, die eine kompakte Bauweise zu Gunsten einer geringen Einbautiefe erlaubt, bevorzugt auf eine dämpferinterne Federrückstellung verzichten kann und besonders bevorzugt in Zug- und in Stoßeinrichtung unterschiedliche Federkräfte und Federhübe aufweist, um einen Lastwechsel mit einem Nulldurchgang in einer Feder zu vermeiden. Die Zug- und Stoßeinrichtung soll dabei robust gestaltet sein und auch bei einem Ausfall des hydraulischen Dämpfers noch ausreichende Federeigenschaften in Zugrichtung und Stoßrichtung aufweisen.

Die erfindungsgemäße Aufgabe wird durch eine Zug- und Stoßeinrichtung für eine Zugkupplung, insbesondere Mittelpufferkupplung, mit den Merkmalen von Anspruchs 1 gelöst. Die abhängigen Ansprüche beschreiben vorteilhafte und besonders zweckmäßige Ausgestaltungen der Erfindung und geben eine erfindungsgemäße Zugkupplung an.

Eine erfindungsgemäße Zug- und Stoßeinrichtung für eine Zugkupplung, wobei die Zugkupplung insbesondere als Mittelpufferkupplung ausgeführt ist, weist einen ersten Anschluss für einen Kupplungsschaft auf, wobei der erste Anschluss ausgeführt ist, um Zugkräfte und Druckkräfte zu übertragen. Ferner ist ein zweiter Anschluss zur Befestigung der Zug- und Stoßeinrichtung an einer Fahrzeugstruktur vorgesehen, wobei auch der zweite Anschluss ausgeführt ist, um Zugkräfte und Druckkräfte zu übertragen. Der zweite Anschluss ist in einer Axialrichtung entfernt von dem ersten Anschluss positioniert.

Es ist ferner eine Federeinrichtung vorgesehen, die Zugkräfte und Druckkräfte zwischen dem ersten Anschluss und dem zweiten Anschluss überträgt. Die Federeinrichtung umfasst einen hydraulischen Dämpfer, der in der Axialrichtung insbesondere zwischen dem ersten Anschluss und dem zweiten Anschluss positioniert ist und/oder vorteilhaft einen der beiden Anschlüsse ausbildet. Der hydraulische Dämpfer weist einen in der Axialrichtung verschiebbaren Kolben und eine an diesem Kolben angeschlossene, sich in der Axialrichtung erstreckende Kolbenstange auf.

Erfindungsgemäß weist die Federeinrichtung ferner zwei nebeneinander auf der Kolbenstange positionierte einzelne Druckfedern auf. Die beiden Druckfedern, wobei auch mehr als zwei Druckfedern vorgesehen sein können, sind in der Druckrichtung der Federeinrichtung, das heißt in Richtung von auf die Federeinrichtung wirkenden Druckkräften, im Kraftfluss parallel zu dem hydraulischen Dämpfer und in Reihe zueinander angeordnet. Ferner stützen sich die beiden einzelnen Druckfedern in der Axialrichtung gegeneinander ab, wobei bevorzugt zwischen den beiden Druckfedern eine Platte, vorliegend Zwischenplatte genannt, angeordnet sein kann, über welche sich die beiden Federn in der Druckrichtung gegeneinander abstützten.

Durch Anordnung der beiden Druckfedern auf der Kolbenstange des hydraulischen Dämpfers und durch Parallelschaltung der Druckfedern mit dem hydraulischen Dämpfer beim Abfangen beziehungsweise Dämpfen von Druckstößen kann zum einen eine in der Axialrichtung sehr kompakte Ausführungsform der Zug- und Stoßeinrichtung erzielt werden, wobei die Zug- und Stoßeinrichtung zudem selbst bei Ausfall des hydraulischen Dämpfers einen großen Federhub zur Verfügung stellt, der ein sicheres Abfedern von Druckstößen gewährleistet. Die Anordnung von zwei hintereinander auf der Kolbenstange vorgesehenen Druckfedern stellt auch bei quasi statischen Druckkräften eine ausreichende Dämpfung von Druckstößen zur Verfügung.

Ein weiterer Vorteil durch die Anordnung der beiden einzelnen Druckfedern auf der Kolbenstange des hydraulischen Dämpfers ist die Hubbegrenzung und damit ein Überlastschutz der beiden einzelnen Druckfedern durch eine Blockade bei Erreichen des maximalen Hubs der Druckfedern
Der hydraulische Dämpfer ist gemäß einer bevorzugten Ausführungsform der Erfindung als Verdrängungsdämpfer ausgeführt und kann beispielsweise ein Dämpfungsfluid beim Einfedern der Kolbenstange über wenigstens eine Drosselstelle verdrängen, wodurch eine entsprechende Bremswirkung auf die Kolbenstange ausgeübt wird. Beispielsweise kann der Kolben wenigstens eine solche Drosselstelle aufweisen. Zusätzlich oder alternativ kann eine Drosselstelle auch in einem anderen Bauteil des Dämpfers vorgesehen sein.

Bevorzugt weist der hydraulische Dämpfer zwei über die wenigstens eine Drosselstelle fluidleitend miteinander verbundene Dämpfungskammern auf, die der Kolben voneinander trennt. Dadurch kann beim Einfahren der Kolbenstange und durch Verschieben des Kolbens die erste Dämpfungskammer im Volumen reduziert werden und die zweite Dämpfungskammer im Volumen vergrößert werden, wobei gleichzeitig das Fluid aus der ersten Dämpfungskammer über die wenigstens eine Drosselstelle in die zweite Dämpfungskammer strömt. Es können Maßnahmen vorgesehen sein, die beim Ausfahren der Kolbenstange und damit beim Vergrößern der ersten Dämpfungskammer und Verkleinern der zweiten Dämpfungskammer eine Dämpfung im Wesentlichen vermeiden, beispielsweise indem an der zweiten Dämpfungskammer eine zusätzliche fluidleitende Verbindung mit einem Ausgleichsraum vorgesehen ist, sodass das Fluid beim Ausfahren der Kolbenstange wenigstens teilweise in den Ausgleichsraum verdrängt werden kann. Der hydraulische Dämpfer wirkt in einem solchen Fall nur bei auf die Federeinrichtung aufgebrachten Druckkräften, wohingegen er bei auf die Federeinrichtung aufgebrachten Zugkräften bezüglich einer Dämpfung im Wesentlichen unwirksam ist.

Bevorzugt weist der hydraulische Dämpfer ein Dämpfergehäuse auf, aus welchem die Kolbenstange herausragt und in welches die Kolbenstange mehr oder minder einschiebbar ist, wobei die beiden Druckfedern außerhalb des Dämpfergehäuses in Axialrichtung neben diesem positioniert sind. Vorteilhaft erfolgt nur das Einschieben der Kolbenstange gedämpft. Prinzipiell wäre jedoch auch nur ein gedämpftes Ausfahren der Kolbenstange möglich, oder eine Dämpfung beim Einund Ausfahren der Kolbenstange. Das Dämpfergehäuse selbst kann frei von Druckfedern und/oder sonstigen Federelementen sein, sodass eine Rückstellung des Kolbens beziehungsweise der Kolbenstange bevorzugt durch wenigstens eine der beiden einzelnen Druckfedern auf der Kolbenstange bewirkt wird.

Um ein Schwingverhalten bei Lastwechseln zu reduzieren können die beiden Druckfedern derart in der Federeinrichtung integriert sein, dass eine erste Druckfeder der beiden einzelnen Druckfedern durch Zugkräfte und Druckkräfte auf die Federeinrichtung komprimiert wird, wohingegen die zweite der beiden einzelnen Druckfedern nur durch Druckkräfte auf die Federeinrichtung komprimiert wird und bei Zugkräften keinen Beitrag zur Federdämpfung liefert und/oder nicht im Kraftfluss angeordnet ist.

Gemäß einer bevorzugten Ausführungsform ist zwischen den beiden Druckfedern eine Zwischenplatte angeordnet, die zugfest am ersten Anschluss angeschlossen ist und voneinander abgewandte Anlageflächen für die beiden Druckfedern aufweist. Damit kann erreicht werden, dass beide Federn in der Druckrichtung auf die Federeinrichtung gemeinsam wirken und nur eine Druckfeder bei Zugbeanspruchung der Federeinrichtung wirkt.

Besonders bevorzugt ist ein Gehäuse vorgesehen, das die beiden Druckfedern und insbesondere auch die Zwischenplatte aufnimmt. Das Gehäuse kann zum Beispiel einen Obergurt und einen Untergurt aufweisen, die geeignet miteinander verbunden sind, beispielsweise über Seitenplatten, insbesondere jeweils in Form einer Blechplatte. Das Gehäuse bildet den ersten Anschluss aus, insbesondere in Form einer Aufnahme für einen Kupplungsschaftbolzen, und nimmt eine in der Axialrichtung verschiebbare erste Druckplatte auf, wobei die erste Druckplatte eine erste Anlagefläche für die ersten der beiden Druckfedern und insbesondere für die Kolbenstange umfasst, um eine Druckkraft über diese erste Anlagefläche zu übertragen. Insbesondere wird die erste Druckplatte mit einer Linearführung im Gehäuse geführt.

Die Zwischenplatte kann ortsfest im Gehäuse angeordnet sein, um über das Gehäuse Zugkräfte auf die Zwischenplatte übertragen zu können.

Eine erfindungsgemäße Zugkupplung, insbesondere Mittelpufferkupplung, weist einen Kupplungsschaft auf, der um eine Vertikalachse verschwenkbar ist, sowie eine Zug- und Stoßeinrichtung der hier dargestellten Art. Der erste Anschluss wird durch eine Aufnahme für den Kupplungsschaftbolzen oder auch durch den Kupplungsschaftbolzen selbst gebildet, mit welchem der Kupplungsschaft verschwenkbar an der Zug- und Stoßeinrichtung angeschlossen ist. Bevorzugt weist der Kupplungsschaft an seinem freien Ende eine zumindest im Wesentlichen ebene Anlagefläche auf und eine zweite Anlagefläche der ersten Druckplatte liegt frei an der Anlagefläche des Kupplungsschafts an, wenn die erste Druckplatte durch die Federeinrichtung mit einer Druckkraft beaufschlagt wird.

Die Anlage der ersten Druckplatte an der Anlagefläche des Kupplungsschafts ist bevorzugt verkippbar, sodass die erste Druckplatte relativ zum Kupplungsschaft verdrehbar ist. Beispielsweise ist der Kupplungsschaft um den Kupplungsschaftbolzen relativ gegenüber der ersten Druckplatte verdrehbar. Dadurch, dass zwei zumindest im Wesentlichen ebene Anlageflächen der ersten Druckplatte und des Kupplungsschafts in Druckrichtung aneinander anliegen, vorgespannt durch die Federeinrichtung, verkippen die beiden zumindest im Wesentlichen ebenen Anlageflächen beim Auslenken des Kupplungsschafts aus seiner Mittellage relativ zueinander, wodurch sich ein Rückstellmoment ergibt, das im Sinne einer Rückstellung des Kupplungsschaft in seine Mittenlage, das heißt in die vollständig axial ausgerichtete Position, wirkt. Das druckbeaufschlagte, jedoch freie Anliegen der beiden zumindest im Wesentlichen ebenen Flächen und die Möglichkeit des Verkippens der beiden zumindest im Wesentlichen ebenen Flächen relativ zueinander stellt somit eine in die Zug- und Stoßeinrichtung integrierte Mittenrückstellung dar.

Die erfindungsgemäße Zug- und Stoßeinrichtung kann bevorzugt mit jeweils nur einem Anschlag in Zug- und Druckrichtung an einem Fahrzeuguntergestell anliegen. Der Einbau der Zug- und Stoßeinrichtung zwischen den beiden Anschlägen ist bevorzugt spielfrei. Nach einer Montage der Zug- und Stoßeinrichtung in der Zugkupplung und zwischen den Anschlägen im Fahrzeuguntergestell können die beiden Druckfedern vorgespannt sein, um den spielfreien Einbau zu gewährleisten.

Die erfindungsgemäße Zug- und Stoßeinrichtung kann frei von Zugankern sein, das heißt von Schraubverbindungen, die sich in der Axialrichtung erstrecken und die durch die mit der Zug- und Stoßeinrichtung übertragenen Zugkräfte oder Druckkräfte belastet werden.

Die erfindungsgemäße Zug- und Stoßeinrichtung erlaubt große Federhübe, beispielsweise von mehr als 100 mm oder 130 mm oder von 150 mm oder mehr, auch bei kleinen Druckkräften. Dadurch kann bei geringer Beschleunigung ein hoher Energieverzehr in der Zug- und Stoßeinrichtung erreicht werden.

Die Erfindung soll nachfolgend anhand von Ausführungsbeispielen und den Figuren exemplarisch beschrieben werden.

Es zeigen:
- Figur 1: eine erfindungsgemäße Zugkupplung mit einer erfindungsgemäßen Zug- und Stoßeinrichtung in einer schematischen dreidimensionalen Ansicht;
- Figur 2: die Zugkupplung aus der Figur 1 in einer seitlichen Ansicht;
- Figur 3: die Zugkupplung aus der Figur 1 in einer Draufsicht;
- Figur 4: ein weiteres Ausführungsbeispiel einer Zugkupplung mit einer erfindungsgemäßen Zug- und Stoßeinrichtung;
- Figur 5: ein Ausführungsbeispiel für einen hydraulischen Dämpfer.

In der Figur 1 ist ein Ausführungsbeispiel einer erfindungsgemäßen Zug- und Stoßeinrichtung in Form eines Langhubfederwerks in einer Zugkupplung gezeigt. Die Zugkupplung umfasst dabei einen Kupplungsschaft 3, der sich in seiner Mittenstellung entlang einer Axialrichtung der Zug- und Stoßeinrichtung erstreckt und um eine Vertikalachse 15 verschwenkbar ist, die mittig durch den Kupplungsschaftbolzen 14 verläuft, und die Zug- und Stoßeinrichtung, die einen ersten Anschluss 1 zur Übertragung von Zug- und Druckkräften aufweist, wobei der erste Anschluss 1 durch eine Aufnahme 13 für den Kupplungsschaftbolzen 14 in einem Gehäuse 12 oder den Kupplungsschaftbolzen 14 selbst gebildet wird.

Das Gehäuse 12 der Zug- und Stoßeinrichtung umfasst einen Obergurt 18 und einen Untergurt 19, die über Seitenteile, hier jeweils in Form einer am Obergurt 18 und Untergurt 19 angeschraubten Blechplatte 20, miteinander verbunden sind. Dadurch kann ein gewichtsoptimiertes Gehäuse 12 erreicht werden, das durch Blechbrennteile hergestellt sein kann.

Das Gehäuse 12 weist eine Linearführung 11 für eine erste Druckplatte 7 auf, die in der Linearführung 11 entlang der Axialrichtung im Gehäuse 12 verschiebbar ist. Die erste Druckplatte 7 umfasst eine axial gerichtete Anlagefläche, die vorliegend als zweite Anlagefläche 7.2 bezeichnet wird. Mit dieser zweiten Anlagefläche 7.2, die zumindest im Wesentlichen eben ausgeführt ist, liegt die erste Druckplatte 7 frei und verkippbar an einer ebenfalls im Wesentlichen ebenen ausgeführten Anlagefläche 3.1 des Kupplungsschafts 3 an.

Eine erste Anlagefläche 7.1 der ersten Druckplatte 7 ist in der Axialrichtung vom Kupplungsschaft 3 weg gerichtet und wird durch die Kolbenstange 6.2 eines hydraulischen Dämpfers 6 und die erste Druckfeder 5.1 druckbeaufschlagt. Auf der der ersten Druckplatte 7 abgewandten axialen Seite liegt die erste Druckfeder 5.1 an einer Zwischenplatte 8 an, die ortsfest im Gehäuse 12 montiert ist. Auf der der ersten Druckfeder 5.1 abgewandten Seite liegt an der Zwischenplatte 8 eine zweite Druckfeder 5.2 an, die sich am Dämpfergehäuse 6.6 in der Axialrichtung abstützt.

Die erste Druckfeder 5.1 und die zweite Druckfeder 5.2 umschließen beide die Kolbenstange 6.2 des hydraulischen Dämpfers 6 und bilden gemeinsam mit dem hydraulischen Dämpfer 6 eine Federeinrichtung 4.

Beispielsweise sind die erste Druckfeder 5.1 und die zweite Druckfeder 5.2 als Polymerfeder ausgeführt. Der hydraulische Dämpfer 6 ist bevorzugt ein Verdrängungsdämpfer.

Die beiden Druckfedern 5.1 und 5.2 wirken parallel zum hydraulischen Dämpfer 6, wenn die Zug- und Stoßeinrichtung mit einer Druckkraft beaufschlagt wird. Dabei drückt die Anlagefläche 3.1 des Kupplungsschafts 3 auf die zweite Anlagefläche 7.2 der ersten Druckplatte 7, welche wiederum über die erste Anlagefläche 7.1 auf die erste Druckfeder 5.1 drückt, die wiederum über die Zwischenplatte 8 auf die zweite Druckfeder 5.2 drückt, die wiederum auf das Dämpfergehäuse 6.6 drückt, das sich über eine zentrale Krafteinleitungsplatte 10, die insbesondere ballig ausgeführt ist, an einem Fahrzeuganschlag 9 abstützt. Der Fahrzeuganschlag 9 ist insbesondere im Fahrzeuguntergestell vorgesehen. Gleichzeitig drückt die erste Druckplatte 7 auf die Kolbenstange 6.2 des hydraulischen Dämpfers 6, sodass die Kolbenstange 6.2 in das Dämpfergehäuse 6.6 eingeschoben wird.

Das Dämpfergehäuse 6.6 bildet einen zweiten Anschluss 2 der Zug- und Stoßeinrichtung.

Bei einer Zugbeanspruchung, das heißt beim Aufbringen von einer Zugkraft auf die Zug- und Stoßeinrichtung, zieht der Kupplungsschaft 3 über den Kupplungsschaftbolzen 14 am Gehäuse 12 und damit der Zwischenplatte 8, die eine Druckkraft auf die erste Druckfeder 5.1 in Richtung der ersten Druckplatte 7 ausübt und dabei die erste Druckplatte 7 gegen axiale Fahrzeuganschläge 17 im Fahrzeuguntergestell des Fahrzeugs, das den Kupplungsschaft 3 aufweist, drückt. Die Fahrzeugschnittstelle 16 ist in den Figuren gestrichelt dargestellt.

Damit wirkt in Zugrichtung nur die erste Druckfeder 5.1, wohingegen die zweite Druckfeder 5.2 wirkungslos ist, ebenso wie der hydraulische Dämpfer 6.

Das Dämpfergehäuse 6.6 ist über eine Aussparung 21 oder einer vergleichbaren Schulter am Dämpfer zugfest am Gehäuse 12 abgestützt, sodass auch der hydraulische Dämpfer 6 vom Gehäuse 12 in Zugrichtung (links in den Figuren 2 und 3) in Höhe der Vorspannung aus Feder 5.5 kraftbeaufschlagt wird und ein Entspannen der Feder 5.2 aus der Einbaulage verhindert.

Aufgrund dessen, dass die Druckfedern 5.1, 5.2 und der hydraulische Dämpfer 6 in Druckrichtung parallel wirken, können quasistatische Bewegungen und langsame Bewegungen in Druckrichtung durch die Druckfedern 5.1, 5.2 absorbiert werden, wohingegen bei höheren Geschwindigkeiten in Druckrichtungen der hydraulische Dämpfer 6 durch seinen bevorzugt charakteristischen Kennlinienverlauf mit stark ansteigendem Kraftverlauf zu Beginn des Hubs und einem gleichbleibendem Kraftniveau zusammen mit dem progressiv ansteigenden Energieverzehr der Druckfedern 5.1, 5.2 den Kupplungsstoß abfängt. Die Kombination aus Dämpfer 6 und Druckfedern 5.1, 5.2, insbesondere Polymerdruckfedern, erlaubt es die Druckkräfte und Beschleunigungen deutlich zu reduzieren. In Zugrichtung hingegen wirkt ausschließlich die erste Druckfeder 5.1, sodass Schwingungen durch Lastwechsel vermieden werden.

Der Kupplungsschaft 3 weist ein ausreichendes Axialspiel in seiner Bolzenaufnahme auf, beispielsweise durch Vorsehen eines Langlochs, sodass er mit ausreichendem Maße in das Gehäuse 12 eintauchen kann, um über die erste Druckplatte 7 die Druckfedern 5.1, 5.2 zu komprimieren und die Kolbenstange 6.2 des Dämpfers 6 einzuschieben. Der Kupplungsschaftbolzen 14 wird in Druckrichtung nicht belastet.

In der Figur 4 ist eine Ausführungsform gezeigt, die bis auf die Gestaltung des Gehäuses 12 identisch zu der Ausführungsform gemäß den Figuren 1 bis 3 ist. Abweichend ist das Gehäuse 12 aus einem gegossenen oder geschmiedeten Obergurt 18 und Untergurt 19 zusammengefügt, die direkt miteinander verschraubt sind.

In der Figur 5 ist ein Ausführungsbeispiel für einen hydraulischen Dämpfer gezeigt, wie er in der Federeinrichtung 4 gemäß den Figuren 1 bis 3 oder bei anderen Gestaltungen gemäß der Erfindung verwendet werden kann. Auf der Kolbenstange 6.2 sind wiederum die erste Druckfeder 5.1, die zweite Druckfeder 5.2 und die Zwischenplatte 8 verschiebbar angeordnet. Am vom Dämpfergehäuse 6.6 abgewandten freien Ende greift die hier nicht näher gezeigte erste Druckplatte 7 aus den Figuren 1 bis 4 an. Am Ende der Kolbenstange 6.2, das innerhalb des Dämpfergehäuses 6.6 positioniert ist, ist ein Kolben 6.1 angeschlossen, der eine erste Dämpfungskammer 6.4 von einer zweiten Dämpfungskammer 6.5 trennt. Da die Kolbenstange 6.2 im vollständig ausgefahrenen Zustand aus dem Dämpfergehäuse 6.6 gezeigt ist, geht das Volumen der zweiten Dämpfungskammer 6.5 in diesem Zustand gegen Null, wohingegen das Volumen der ersten Dämpfungskammer 6.4 maximal ist.

Im Kolben 6.1 ist eine Drosselstelle 6.3 vorgesehen, hier in Form einer Bohrung, über welche die erste Dämpfungskammer 6.4 mit der zweiten Dämpfungskammer 6.5 fluidleitend verbunden ist, sodass beim Verschieben des Kolbens 6.1 zur Reduzierung des Volumens der ersten Dämpfungskammer 6.4 das Fluid aus der ersten Dämpfungskammer 6.4 über die Drosselstelle 6.3 in die zweite Dämpfungskammer 6.5 entweichen muss.

Im Dämpfergehäuse 6.6 ist ferner ein Ausgleichsraum 6.8 vorgesehen, der über eine strömungsleitende Verbindung 6.7 mit der zweiten Dämpfungskammer 6.5 verbunden ist. Dadurch kann beim Ausfahren der Kolbenstange 6.2 aus dem Dämpfergehäuse 6 Fluid aus der zweiten Dämpfungskammer 6.5 über die fluidleitende Verbindung 6.7 in den Ausgleichsraum 6.8 ausweichen, um eine Dämpfung zu vermeiden oder zumindest im Wesentlichen zu reduzieren.

Das Dämpfungsfluid ist bevorzugt Öl.

### Bezugszeichenliste

- 1: erster Anschluss
- 2: zweiter Anschluss
- 3: Kupplungsschaft
- 3.1: Anlagefläche
- 4: Federeinrichtung
- 5.1: erste Druckfeder
- 5.2: zweite Druckfeder
- 6: hydraulischer Dämpfer
- 6.1: Kolben
- 6.2: Kolbenstange
- 6.3: Drosselstelle
- 6.4: Dämpfungskammer
- 6.5: Dämpfungskammer
- 6.6: Dämpfergehäuse
- 6.7: fluidleitende Verbindung
- 6.8: Ausgleichsraum
- 7: erste Druckplatte
- 7.1: erste Anlagefläche
- 7.2: zweite Anlagefläche
- 8: Zwischenplatte
- 9: Fahrzeuganschlag
- 10: zentrale Krafteinleitungsplatte
- 11: Linearführung
- 12: Gehäuse
- 13: Aufnahme
- 14: Kupplungsschaftbolzen
- 15: Vertikalachse
- 16: Fahrzeugschnittstelle
- 17: Fahrzeuganschlag
- 18: Obergurt
- 19: Untergurt
- 20: Blechplatte
- 21: Aussparung

## Patentansprüche

1. Zug- und Stoßeinrichtung für eine Zugkupplung, insbesondere Mittelpufferkupplung,
mit einem ersten Zug- und Druckkräfte übertragenden Anschluss (1) für einen Kupplungsschaft (3);
mit einem zweiten Zug- und Druckkräfte übertragenden Anschluss (2) zur Befestigung der Zug- und Stoßeinrichtung an einer Fahrzeugstruktur, wobei der zweite Anschluss (2) in einer Axialrichtung entfernt von dem ersten Anschluss (1) positioniert ist;
mit einer Federeinrichtung (4), die Zugkräfte und Druckkräfte zwischen dem ersten Anschluss (1) und dem zweiten Anschluss (2) überträgt, wobei die Federeinrichtung (4) hydraulischen Dämpfer (6) umfasst, der einen in der Axialrichtung verschiebbaren Kolben (6.1) und eine an diesem angeschlossene, sich in der Axialrichtung erstreckende Kolbenstange (6.2) aufweist;
wobei die Federeinrichtung (4) ferner zwei nebeneinander auf der Kolbenstange (6.2) positionierte einzelne Druckfedern (5.1, 5.2) umfasst, die in Druckrichtung der Federeinrichtung (4) im Kraftfluss parallel zu dem hydraulischen Dämpfer (6) und in Reihe zueinander, sich gegenseitig abstützend angeordnet sind,
**dadurch gekennzeichnet, dass**
eine erste Druckfeder (5) der beiden einzelnen Druckfedern (5.1, 5.2) derart angeordnet ist, dass sie durch Zugkräfte und Druckkräfte auf die Federeinrichtung (4) komprimiert wird, und eine zweite Druckfeder (5.2) der beiden einzelnen Druckfedern (5.1, 5.2) derart angeordnet ist, dass sie nur durch Druckkräfte auf die Federeinrichtung (4) komprimiert wird und dass ein die beiden Druckfedern (5.1, 5.2) aufnehmendes Gehäuse (12), vorgesehen ist, das den ersten Anschluss (1) ausbildet und das eine in der Axialrichtung verschiebbare erste Druckplatte (7) aufnimmt und führt, wobei die erste Druckplatte (7) eine erste Anlagefläche (7.1) für eine erste Druckfeder (5.1) der beiden einzelnen Druckfedern (5.1, 5.2) umfasst, um eine Druckkraft zu übertragen.

2. Zug- und Stoßeinrichtung gemäß Anspruch 1, **dadurch gekennzeichnet, dass** der hydraulische Dämpfer (6) als Verdrängungsdämpfer ausgeführt ist.

3. Zug- und Stoßeinrichtung gemäß Anspruch 2, **dadurch gekennzeichnet, dass** der Dämpfer (6) zwei über wenigstens eine Drosselstelle (6.3) fluidleitend miteinander verbundene Dämpfungskammern (6.4, 6.5) umfasst, die der Kolben (6.1) voneinander trennt.

4. Zug- und Stoßeinrichtung gemäß Anspruch 3, **dadurch gekennzeichnet, dass** der Dämpfer (6) ein Dämpfergehäuse (6.6) aufweist, aus welchem die Kolbenstange (6.2) herausragt und in welches die Kolbenstange (6.2) mehr oder minder einschiebbar ist, wobei die beiden einzelnen Druckfedern (5.1, 5.2) außerhalb des Dämpfergehäuses (6.6) in Axialrichtung neben diesem positioniert sind.

5. Zug- und Stoßeinrichtung gemäß Anspruch 4, **dadurch gekennzeichnet, dass** das Dämpfergehäuse (6.6) frei von Druckfedern und/oder sonstigen Federelementen ist.

6. Zug- und Stoßeinrichtung gemäß einem der Ansprüche 4 oder 5, **dadurch gekennzeichnet, dass** wenigstens eine der beiden Druckfedern (5.1, 5.2), insbesondere eine erste Druckfeder (5.1) der beiden einzelnen Druckfedern (5.1, 5.2), eine Rückstellkraft zum Ausfahren der Kolbenstange (6.2) aus dem Dämpfergehäuse (6.6) ausübt.

7. Zug- und Stoßeinrichtung gemäß einem der Ansprüche 1 bis 6, **dadurch gekennzeichnet, dass** der hydraulische Dämpfer (6) nur bei auf die Federeinrichtung (4) aufgebrachten Druckkräften wirksam ist.

8. Zug- und Stoßeinrichtung gemäß einem der Ansprüche 1 bis 7, **dadurch gekennzeichnet, dass** zwischen den beiden Druckfedern (5.1, 5.2) eine Zwischenplatte (8) angeordnet ist, die zugfest am ersten Anschluss (1) angeschlossen ist und voneinander abgewandte Anlageflächen für die beiden Druckfedern (5.1, 5.2) aufweist.

9. Zug- und Stoßeinrichtung gemäß einem der Ansprüche 1 bis 8, **dadurch gekennzeichnet, dass** das die beiden Druckfedern (5.1, 5.2) und die Zwischenplatte (8) aufnehmende Gehäuse (12), mit einem Obergurt (18) und einem Untergurt (19), vorgesehen ist, das den ersten Anschluss (1) in Form einer Aufnahme (13) für einen Kupplungsschaftbolzen (14) ausbildet, und die erste Druckplatte (7) in einer Linearführung (11) führt, wobei die erste Druckplatte (7) eine erste Anlagefläche (7.1) für eine erste Druckfeder (5.1) der beiden einzelnen Druckfedern (5.1, 5.2) und für die Kolbenstange (6.1) umfasst.

10. Zug- und Stoßeinrichtung gemäß den Ansprüchen 8 und 9, **dadurch gekennzeichnet, dass** die Zwischenplatte (8) ortsfest im Gehäuse (12) angeordnet ist.

11. Zugkupplung, insbesondere Mittelpufferkupplung, mit einem Kupplungsschaft (3), der um eine Vertikalachse (15) verschwenkbar ist, und mit einer Zug- und Stoßeinrichtung gemäß einem der Ansprüche 1 bis 10, wobei der erste Anschluss (1) durch eine Aufnahme (13) für einen Kupplungsschaftbolzen (14) oder den Kupplungsschaftbolzen (14) gebildet wird, mit welchem der Kupplungsschaft (3) verschwenkbar an der Zug- und Stoßeinrichtung angeschlossen ist.

12. Zugkupplung gemäß Anspruch 11 mit einer Zug- und Stoßeinrichtung gemäß einem der Ansprüche 9 oder 10, **dadurch gekennzeichnet, dass** der Kupplungsschaft (3) an seinem freien Ende eine zumindest im Wesentlichen ebene Anlagefläche (3.1) aufweist, wobei eine zweite Anlagefläche (7.2) der ersten Druckplatte (7) durch die Federeinrichtung (4) mit einer Druckkraft beaufschlagt frei an der Anlagefläche (3.1) des Kupplungsschafts (3) anliegt.

## Claims

1. Pulling and pushing device for a train coupling, in particular central-buffer coupling,
having a first connection (1), transmitting tensile and compressive forces, for a coupling shaft (3);
having a second connection (2), transmitting tensile and compressive forces, for fastening the pulling and pushing device to a vehicle structure, the second connection (2) being positioned in an axial direction away from the first connection (1);
having a spring device (4), which transmits tensile forces and compressive forces between the first connection (1) and the second connection (2), the spring device (4) comprising a hydraulic damper (6) which has a piston (6.1), which is displaceable in the axial direction, and a piston rod (6.2), which is connected to said piston and extends in the axial direction;
the spring device (4) furthermore comprising two individual compression springs (5.1, 5.2) which are positioned next to each other on the piston rod (6.2) and, in the compression direction of the spring device (4), are arranged in series with each other in the force flux parallel to the hydraulic damper (6) so as to support each other,
**characterized in that** a first compression spring (5) of the two individual compression springs (5.1, 5.2) is arranged in such a way that it is compressed by tensile forces and compressive forces on the spring device (4), and a second compression spring (5.2) of the two individual compression springs (5.1, 5.2) is arranged in such a way that it is compressed only by compressive forces on the spring device (4), and **in that** a housing (12) accommodating the two compression springs (5.1, 5.2) is provided, the housing forming the first connection (1) and receiving and guiding a first pressure plate (7), which is displaceable in the axial direction, the first pressure plate (7) comprising a first contact surface (7.1) for a first compression spring (5.1) of the two individual compression springs (5.1, 5.2) in order to transmit a compressive force.

2. Pulling and pushing device according to Claim 1, **characterized in that** the hydraulic damper (6) is in the form of a displacement damper.

3. Pulling and pushing device according to Claim 2, **characterized in that** the damper (6) comprises two damping chambers (6.4, 6.5) which are fluid-conductively connected to each other via at least one throttle point (6.3) and are separated from each other by the piston (6.1).

4. Pulling and pushing device according to Claim 3, **characterized in that** the damper (6) has a damper housing (6.6), from which the piston rod (6.2) protrudes and into which the piston rod (6.2) is slidable to a greater or lesser extent, wherein the two individual compression springs (5.1, 5.2) are positioned outside the damper housing (6.6) next thereto in the axial direction.

5. Pulling and pushing device according to Claim 4, **characterized in that** the damper housing (6.6) is free of compression springs and/or other spring elements.

6. Pulling and pushing device according to either of Claims 4 and 5, **characterized in that** at least one of the two compression springs (5.1, 5.2), in particular a first compression spring (5.1) of the two individual compression springs (5.1, 5.2), exerts a restoring force for extending the piston rod (6.2) out of the damper housing (6.6).

7. Pulling and pushing device according to any one of Claims 1 to 6, **characterized in that** the hydraulic damper (6) is effective only when compressive forces are applied to the spring device (4).

8. Pulling and pushing device according to any one of Claims 1 to 7, **characterized in that** an intermediate plate (8) is arranged between the two compression springs (5.1, 5.2), said intermediate plate being connected in a tension-resistant manner to the first connection (1) and having contact surfaces, which face away from each other, for the two compression springs (5.1, 5.2).

9. Pulling and pushing device according to any one of Claims 1 to 8, **characterized in that** the housing (12) accommodating the two compression springs (5.1, 5.2) and the intermediate plate (8) is provided with an upper flange (18) and a lower flange (19), which forms the first connection (1) in the form of a receptacle (13) for a coupling shaft pin (14) and guides the first pressure plate (7) in a linear guide (11), the first pressure plate (7) comprising a first contact surface (7.1) for a first compression spring (5.1) of the two individual compression springs (5.1, 5.2) and for the piston rod (6.1).

10. Pulling and pushing device according to Claims 8 and 9, **characterized in that** the intermediate plate (8) is fixed in position in the housing (12).

11. Train coupling, in particular central-buffer coupling, having a coupling shaft (3), which is pivotable about a vertical axis (15), and having a pulling and pushing device according to any one of Claims 1 to 10, wherein the first connection (1) is formed by a receptacle (13) for a coupling shaft pin (14) or the coupling shaft pin (14), with which the coupling shaft (3) is pivotably connected to the pulling and pushing device.

12. Train coupling according to Claim 11, having a pulling and pushing device according to either of Claims 9 and 10, **characterized in that** the free end of the coupling shaft (3) has an at least substantially flat contact surface (3.1), wherein a second contact surface (7.2) of the first pressure plate (7) lies freely against the contact surface (3.1) of the coupling shaft (3) by being acted upon by the spring device (4) with a compressive force.

## Revendications

1. Dispositif de traction et de tamponnement pour un attelage de train, en particulier un attelage à tampon central,
comprenant un premier élément de raccordement (1) pour un arbre d'attelage (3), transmettant les forces de traction et de pression ;
comprenant un deuxième élément de raccordement (2) transmettant les forces de traction et de pression et permettant de fixer le dispositif de traction et de tamponnement à la structure d'un véhicule, le deuxième élément de raccordement (2) étant positionné dans une direction axiale éloignée du premier élément de raccordement (1) ;
comprenant un dispositif à ressort (4) qui transmet les forces de traction et de pression entre le premier raccord (1) et le deuxième raccord (2), le dispositif à ressort (4) comprenant un amortisseur hydraulique (6) qui présente un piston (6.1) apte à coulisser dans le sens axial et une tige de piston (6.2) reliée à celui-ci et s'étendant dans le sens axial ;
le dispositif à ressort (4) comprenant en outre deux ressorts de pression individuels (5.1, 5.2) positionnés l'un à côté de l'autre sur la tige de piston (6.2), qui sont agencés dans le sens de la pression du dispositif à ressort (4) dans le flux de force parallèlement à l'amortisseur hydraulique (6) et en série l'un par rapport à l'autre, en se soutenant mutuellement,
**caractérisé en ce qu'**un premier ressort de pression (5) des deux ressorts de pression individuels (5.1, 5.2) est agencé de telle sorte qu'il est comprimé par les forces de traction et les forces de pression exercées sur le dispositif à ressort (4), et un deuxième ressort de pression (5.2) des deux ressorts de pression individuels (5.1, 5.2) est agencé de telle sorte qu'il ne soit comprimé que par des forces de pression exercées sur le dispositif à ressort (4), et qu'un boîtier (12) recevant les deux ressorts de pression (5.1, 5.2) est prévu, lequel forme le premier élément de raccordement (1) et reçoit et guide une première plaque de pression (7) apte à coulisser dans la direction axiale, la première plaque de pression (7) comprenant une première surface d'appui (7.1) pour un premier ressort de pression (5.1) des deux ressorts de pression individuels (5.1, 5.2) afin de transmettre une force de pression.

2. Dispositif de traction et de tamponnement selon la revendication 1, **caractérisé en ce que** l'amortisseur hydraulique (6) est conçu sous forme d'un amortisseur de déplacement.

3. Dispositif de traction et de tamponnement selon la revendication 2, **caractérisé en ce que** l'amortisseur (6) comprend deux chambres d'amortissement (6.4, 6.5) reliées fluidiquement l'une à l'autre par l'intermédiaire d'au moins un point d'étranglement (6.3), et qui sont séparées l'une de l'autre par le piston (6.1).

4. Dispositif de traction et de tamponnement selon la revendication 3, **caractérisé en ce que** l'amortisseur (6) comprend un boîtier (6.6) d'amortisseur, duquel fait saillie la tige de piston (6.2) et dans lequel la tige de piston (6.2) est apte à être plus ou moins insérée, les deux ressorts de pression individuels (5.1, 5.2) étant positionnés à l'extérieur du boîtier (6.6) d'amortisseur dans la direction axiale à côté de celui-ci.

5. Dispositif de traction et de tamponnement selon la revendication 4, **caractérisé en ce que** le boîtier (6.6) d'amortisseur est exempt de ressorts de pression et/ou d'autres éléments à ressort.

6. Dispositif de traction et de tamponnement selon l'une des revendications 4 ou 5, **caractérisé en ce que** ledit au moins un des deux ressorts de pression (5.1, 5.2), en particulier un premier ressort de pression (5.1) des deux ressorts de pression individuels (5.1, 5.2), exerce une force de rappel pour sortir la tige de piston (6.2) hors du boîtier (6.6) d'amortisseur.

7. Dispositif de traction et de tamponnement selon l'une des revendications 1 à 6, **caractérisé en ce que** l'amortisseur hydraulique (6) n'est actif que lorsque des forces de pression sont appliquées au dispositif à ressort (4).

8. Dispositif de traction et de tamponnement selon l'une des revendications 1 à 7, **caractérisé en ce qu'**une plaque intermédiaire (8) est agencée entre les deux ressorts de pression (5.1, 5.2), laquelle est reliée de manière résistante à la traction au premier élément de raccordement (1) et comprend des surfaces d'appui opposées pour les deux ressorts de pression (5.1, 5.2).

9. Dispositif de traction et de tamponnement selon l'une des revendications 1 à 8, **caractérisé en ce que** le boîtier (12) recevant les deux ressorts de pression (5.1, 5.2) et la plaque intermédiaire (8) est pourvu d'une membrure supérieure (18) et d'une membrure inférieure (19), qui forme le premier élément de raccordement (1) sous la forme d'un logement (13) pour un boulon de liaison (14), et guide la première plaque de pression (7) dans un guidage linéaire (11), la première plaque de pression (7) comprenant une première surface d'appui (7.1) pour un premier ressort de pression (5.1) des deux ressorts de pression individuels (5.1, 5.2) et pour la tige de piston (6.1).

10. Dispositif de traction et de tamponnement selon les revendications 8 et 9, **caractérisé en ce que** la plaque intermédiaire (8) est agencée de manière fixe dans le boîtier (12).

11. Attelage de train, en particulier attelage central, avec un arbre d'attelage (3) qui est apte à pivoter autour d'un axe vertical (15), et avec un dispositif de traction et de tamponnement selon l'une des revendications 1 à 10, le premier élément de raccordement (1) étant formé par un logement (13) pour un axe d'attelage (14) ou par l'axe d'attelage (14) avec lequel l'arbre d'attelage (3) est raccordé de manière pivotante au dispositif de traction et de tamponnement.

12. Attelage de train selon la revendication 11 avec un dispositif de traction et de tamponnement selon l'une des revendications 9 ou 10, **caractérisé en ce que** l'arbre de liaison (3) comprend à son extrémité libre une surface d'appui (3.1) au moins sensiblement plane, une deuxième surface d'appui (7.2) de la première plaque de pression (7) étant appliquée librement contre la surface d'appui (3.1) de l'arbre de liaison (3) par une force de pression exercée par le dispositif à ressort (4).
